# EUROPÄISCHE PATENTSCHRIFT

(11) **EP 0 645 098 B1**
(45) Veröffentlichungstag und Bekanntmachung des Hinweises auf die Patenterteilung: **26.05.1999**
(21) Anmeldenummer: 94114573.2
(22) Anmeldetag: 16.09.1994
(51) Int. Cl.: A24C 5/18

(54) **Vorrichtung zum Abnehmen von überschüssigem Tabak von einem Tabakstrang**
Device for removing the excess of tobacco from a tobacco rod
Dispositif pour enlever le tabac excédentaire d'un boudin de tabac

(30) Priorität: 29.09.1993 DE 4333046
(43) Veröffentlichungstag der Anmeldung: 29.03.1995
(73) Patentinhaber: Hauni Maschinenbau AG, 21033 Hamburg (DE)
(72) Erfinder: Heitmann, Uwe, D-21031 Hamburg (DE)

(56) Entgegenhaltungen:
- EP-A- 0 137 604
- GB-A- 919 150
- GB-A- 1 024 941
- GB-A- 2 072 483
- US-A- 3 413 979

## Beschreibung

Die Erfindung betrifft eine Vorrichtung in einer Zigarettenstrangmaschine zum Abnehmen von überschüssigem Tabak von einem an einem Saugstrangförderer in einem Tabakkanal bewegten Tabakstrang gemäß dem Oberbegriff des Anspruchs 1.

Bei der Herstellung von rauchbaren Artikeln, insbesondere von Zigaretten, wird zunächst aus Tabakfasern, aus Tabakersatzstoffen oder aus Mischungen von beiden, die gewöhnlich lose in einem Tabakschauer zugeführt werden, auf einem umlaufenden Saugstrangförderer, beispielsweise in Gestalt eines luftdurchlässigen Gewebebandes, ein längsaxial bewegter endloser Tabakstrang gebildet. Dieser Tabakstrang wird nach der Abnahme von Überschuß auf einen Hüllmaterialstreifen abgelegt und in diesen eingehüllt. Der so gebildete Zigarettenstrang wird in Einzel- oder Mehrfachzigaretten zerschnitten, die dann weiter verarbeitet werden. Auf diese Weise können stabförmige Rauchartikel wie Zigaretten, Zigarillos, Zigarren und dergl. aus Tabak oder Tabakersatzstoffen hergestellt werden. Um zu verhindern, daß aus den offenen Enden der vom Zigarettenstrang abgetrennten Zigaretten Tabak herausfällt, wird der Tabakstrang für die Bildung einer sogenannten Kopfverstärkung in den Abschnitten, die später nach dem Schnitt und der Fertigstellung der Zigaretten die offenen Kopfenden bilden, verdichtet.

Es ist bekannt, für die Überschußabnahme rotierende Trimmerscheiben einzusetzen, die einen der Überschußmenge entsprechenden Anteil der im Tabakstrang enthaltenen Fasern zwischen sich erfassen, so daß der auf diese Weise vom Nutzstrang separierte Überschuß mittels eines Abnahmemittels beispielsweise in Gestalt eines Paddelrades abgenommen und zur Seite hin entfernt werden kann. Eine solche Vorrichtung ist aus der DE-C2 28 32 638 bekannt. Eine ähnliche Vorrichtung dieser Art ist durch die GB-A 20 72 483 bekannt geworden. Die Trimmer- oder Haltescheiben dieser Vorrichtung weisen an ihrem Umfang gekröpfte Abschnitte auf, die auch als Taschen bezeichnet werden. Die Taschen bewirken in bestimmten Strangabschnitten eine geringere Überschußabnahme, so daß in diesen Abschnitten mehr Tabak im Strang verbleibt, der im umhüllten Strang zu Verdichtungen für die Bildung von Kopfverstärkungen führt. Unterstützt wird die Bildung der Kopfverstärkungen durch eine rotierende Nockenscheibe, die in den Bereichen der zukünftigen Kopfverstärkungen insbesondere die Strangoberfläche verdichtet. Zum Abnehmen des Überschußtabaks vom Strang ist eine mit den Haltescheiben zusammenwirkende rotierende Bürste vorgesehen. Anstelle von Paddeln oder Bürsten können zum Abnehmen und Entfernen des Tabaks von der Berührungszone der umlaufenden Trimmerscheiben fräserartige Schneiden an dem Abnehmerrad vorgesehen sein, die ähnlich wirken wie die Paddeln des Paddelrades. Dies ist beispielsweise aus der DE -A1 29 49 494 bekannt. Bei beiden bekannten Vorrichtungen ist von Nachteil, daß der Tabak von den Paddeln bzw. den Schneiden der schnellaufenden Abnehmerräder in der Berührungszone der Trimmerscheiben abgerissen und zur Seite hin ausgeschlagen wird, was zu einer erheblichen Tabakzerstörung führt. Dadurch wird die Tabakqualität beträchtlich verringert, was nach der Rückführung des abgenommenen Überschußtabaks in die Strangaufbauzone zu Qualitätsmängeln des Tabakstrangs führen kann.
Eine Überschußabnahmevorrichtung, die das Abschneiden des überschüssigen Tabaks mit einem rotierenden Kreismesser erlaubt, ist durch die GB 10 24 941 bekannt. Dort greifen von entgegengesetzten Seiten her die Zähne rotierender Zahnscheiben in den Strang ein, wobei die Zähne im Faserstrang miteinander kämmen. Die Schwenkbewegung der Zähne im Strang führt zu einer Störung der Strangstruktur, die jedenfalls bei den modernen hohen Produktionsraten nicht hinnehmbar ist.

Der Erfindung liegt die Aufgabe zugrunde, eine Abnahmevorrichtung der eingangs angegebenen Art weiter zu verbessern.

Mit den im Kennzeichen des Anspruchs 1 angegebenen Merkmalen wird diese Aufgabe bei einer solchen Vorrichtung erfindungsgemäß gelöst. Dabei ist eine schonende Tabakabnahme vom Faserstrang gewährleistet, weil der Überschußtabak am Faserstrang mit glatten Haltescheiben erfaßt und mit einem Kreismesser vom Faserstrang abgeschnitten und beim Entfernen aus dem Abnahmebereich keinerlei zusätzlicher mechanischer Belastung durch Paddel oder dergleichen Schlagmittel ausgesetzt wird. Dabei werden die abgetrennten Tabakteilchen sanft in eine bevorzugte Richtung gelenkt.

Weiterbildungen und vorteilhafte Ausgestaltungen der Erfindung sind in den Unteransprüchen angegeben.

Anspruch 2 enthält Merkmale der Anordnung des Kreismessers, welche eine schonende Weiterförderung des Tabaks nach dem Abschneiden ermöglichen. Mit den Merkmalen der Ansprüche 3 bis 5 werden die Voraussetzungen dafür verbessert, daß die vom Strang abgenommenen Tabakteilchen in bevorzugte Richtungen abtransportiert werden, ohne daß sie zerstörerischen mechanischen Belastungen ausgesetzt werden. Merkmale einer weiteren Verbesserung der erfindungsgemäß vorgeschlagenen Abnahmevorrichtung, die die Erzeugung von verdichteten Abschnitten im Tabakstrang verbessern, sind im Anspruch 6 enthalten. Da die Haltescheiben wegen des umlaufenden Kreismessers keine Taschen für die Bildung von Kopfverstärkungen im Tabakstrang aufweisen können, werden gemäß der Erfindung die für die Kopfverstärkungen der Zigaretten erforderlichen Verdichtungen des Strangs mittels des umlaufenden Exzenters erzeugt. Dies hat den Vorteil, daß bei der späteren Umhüllung des Tabakstrangs mit Zigarettenpapier keine zusätzliche Verformungsarbeit geleistet werden muß, wie das bei der Verwendung von Trimmerscheiben mit Taschen erforderlich ist, die einen Tabakstrang unregelmäßiger Höhe erzeugen, weil der Überschuß mit den Taschenrädern in unregelmäßigem Abstand vom Saugstrangförderer abgetrennt wird. Anspruch 6 gibt eine besonders vorteilhafte Anordnung der Exzenter für die Tabakstrangverdichtung an. Diese ist nach der Erfindung so gewählt, daß sich die verdichteten Abschnitte im Tabakstrang bis zum Abnehmen des Überschusses nicht wieder aufweiten können. Um möglichst gleichmäßige Verdichtungen im Tabakstrang zu gewährleisten, sind die Merkmale des Anspruchs 7 vorgesehen. Die Ansprüche 8 und 9 betreffen bevorzugte Ausbildungen des Abweiserelements.

Die Erfindung bietet den Vorteil, daß der Überschuß von einem Tabakstrang in einer Zigarettenstrangmaschine sehr schonend abgenommen werden kann, so daß der abgenommene Überschußtabak ohne zusätzlichen Qualitätsverlust wieder in den Strangaufbau zurückgeführt werden kann. Gleichzeitig wird der abgenommene Überschußtabak in eine bestimmte Richtung gelenkt und kann ohne Verlust weiter verwendet werden. Die für die Kopfverstärkung der Zigaretten erforderlichen Verdichtungen des Tabakstrangs werden sehr gleichmäßig erzeugt und sind so ausgebildet, daß sie beim Umhüllen des Tabakstrangs mit einem Zigarettenpapier keine zusätzliche Verformungsarbeit erfordern. Wegen des kompakten Aufbaus der Abnahmevorrichtung gemäß der Erfindung bleibt die im Strang erzeugte Verdichtung bis zur Überschußabnahme optimal erhalten. Insgesamt gewährleistet die Abnahmevorrichtung nach der Erfindung die Herstellung eines Tabakstrangs hoher Qualität und Gleichmäßigkeit bei geringem technischen Aufwand.

Die Erfindung wird nun anhand der Zeichnung näher erläutert.

Es zeigen
- Figur 1: eine schematische Seitenansicht eines Ausführungsbeispiels der Vorrichtung nach der Erfindung,
- Figur 2: eine vergrößerte Ansicht in Richtung des Pfeiles B in Figur 1 und
- Figur 3: eine ebenfalls vergrößerte Ansicht in Richtung des Pfeiles C in Figur 2.

Figur 1 zeigt ein Ausführungsbeispiel einer Vorrichtung nach der Erfindung in einer schematischen Seitenansicht. Mit 1 ist ein Saugstrangförderer einer im übrigen nicht dargestellten Zigarettenstrangmaschine bezeichnet. Als Saugstrangförderer ist ein luftdurchlässiges Tabakband 2 vorgesehen, z.B. ein perforiertes Band oder ein luftdurchlässiges Gewebeband, das um eine vordere und eine hintere Umlenkrolle 3a bzw. 3b sowie um Führungsrollen 4 umläuft. Das untere Trum 2a des Tabakbandes 2 ist in einem Tabakkanal 6 über beabstandete Stützrollen 7 geführt und bildet auf diese Weise einen luftdurchlässigen Kanalboden. Der Tabakkanal 6 verläuft geradlinig in einem Führungskörper 8 mit parallelen Seitenwangen 8a und 8b (vgl. Fig. 3). Dem im Tabakkanal 6 geführten Tabakband 2 ist rückseitig eine Unterdruckkammer 9 zugeordnet, die mit einer Unterdruckquelle 11 verbunden ist und durch das luftdurchlässige Tabakband 2 einen Saugzug bewirkt. Das Tabakband 2 läuft in Richtung eines Pfeiles 12 um.

Die Mündung eines Tabakschachts 13, durch den aus einem nicht dargestellten Verteiler aufgelockerte Tabakfasern in Richtung der Pfeile 14 zugeführt werden, definiert eine Strangaufbauzone Z in welcher der Tabakstrang 16 bis zu seiner vollen Höhe aufgeschauert wird.

Stromab der Strangaufbauzone Z ist eine Überschußabnahmevorrichtung 17 angeordnet, welche überschüssigen Tabak von dem Tabakstrang 16 abnimmt.

Das Abgabeende 18 des Tabakbandes 2 bzw. des Tabakkanals 6 liegt oberhalb des Papiereinlaufs einer Formateinrichtung 19, in welcher der Tabakstrang mit einem in Pfeilrichtung 21a zugeführten Hüllmaterialstreifen, z.B. einem Zigarettenpapierstreifen 21, umhüllt wird. Ein umlaufendes Formatband 22 fördert den Zigarettenpapierstreifen 21 und den auf diesen abgelegten Tabakstrang 16 unter einem Einlauffinger 23 hindurch in das Format 19, in welchem der Zigarettenpapierstreifen 21 längslaufend um den Tabakstrang geschlossen wird.

Die Abnahmevorrichtung 17 wird unter gleichzeitiger Bezugnahme auf die Figuren 1 bis 3 näher beschrieben. Sie weist um parallele Achsen 24a und 24b umlaufende Haltescheiben 26a und 26b auf. Die Bewegungsrichtung des Strangs ist mit dem Pfeil 27 und die Drehrichtung der Haltescheiben mit den Pfeilen 28a und 28b kenntlich gemacht. Die Haltescheiben 26a und 26b laufen im gezeigten Ausführungsbeispiel in einer gemeinsamen Ebene um, deren Abstand zum Saugstrangförderer 2 gerade der gewünschten Stranghöhe des fertigen Strangs gleich ist. Die Haltescheiben berühren sich an ihrem Umfang gerade in der Mitte des Tabakstrangs 16 und trennen den Überschußtabak vom Tabakstrang ab. Zum Abnehmen des Überschußtabaks in der Berührungszone der umlaufenden Haltescheiben ist ein in Pfeilrichtung 29 um eine Messerachse 31 rotierendes Kreismesser 32 vorgesehen. Die Umlaufebene des Kreismessers 32 ist etwa parallel zu der Ebene der Haltescheiben 26a und 26b und berührt diese in der Berührungszone 33 der Haltescheiben oder verläuft dicht darüber, so daß der zwischen den Haltescheiben festgehaltene Tabak abgescheert wird. Zwischen der Ebene des umlaufenden Kreismessers 32 und der Oberflächenebene der Haltescheiben 26 kann durch Neigung der Messerachse 31 zu den Achsen 24 der Haltescheiben ein kleiner Freiwinkel vorgesehen sein, um den Verschleiß am Messer möglichst gering zu halten.

Gemäß der Erfindung ist dem Kreismesser 32 ein Abweiserelement 34 zugeordnet, das als konzentrisch um die Messerachse umlaufender Rotationskörper 36 mit einer als Abweiserfläche wirkenden, axial verlaufenden Umfangsfläche 37 ausgebildet ist.

Diese Abweiserfläche 37 des Rotationskörpers kann kegelstumpfförmig verlaufen, wie das die Figuren 1 und 2 zeigen. Sie kann auch, was nicht dargestellt ist, eine konkave Auskehlung aufweisen. Dieses Abweiserelement 34, das synchron mit dem Kreismesser 32 umläuft, bewirkt, daß der vom Strang abgetrennte Überschußtabak 38 in eine bestimmte Vorzugsrichtung abgelenkt wird, ohne daß mechanische Schlagbeanspruchungen wie bei den bekannten Paddelrädern erforderlich sind. Der abgeschnittene und abgelenkte Überschußtabak 38 behält daher im wesentlichen seine Konsistenz und verliert durch das Abschneiden selbst nur geringfügig an Qualität.

Das Kreismesser 32 kann stirnseitig am Abweiserelement 34 angebracht sein, wie das in Figur 1 dargestellt ist. Dieses Kreismesser ist dann separat auswechselbar. Als Kreismesser 32 kann auch, wie in Figur 3 dargestellt, eine Schneidkante 39 dienen, die am Umfang der Stirnseite des Abweiserkörpers 36 ausgebildet ist. Diese Schneidkante 39 bzw. auch das separate Kreismesser 32 können aus einem harten, verschleißarmen Material bestehen. Damit werden hohe Standzeiten der Abnahmevorrichtung erreicht.

Der in der Standaufbauzone Z gebildete Tabakstrang 16 weist eine unregelmäßige Oberfläche mit Erhöhungen und Vertiefungen auf. Um die Unregelmäßigkeit der Strangoberfläche zu beseitigen, ist ein Abnahmemittel 41 in Gestalt eines in Pfeilrichtung 42 rotierenden Paddelrades 43 vorgesehen. Die Achse des Paddelrades 43 ist zur Strangrichtung schräg angestellt, so daß das rotierende Paddelrad die Erhebungen von der Strangoberfläche zur Seite hin entfernt, wie das in Figur 1 angedeutet ist. Das Paddelrad ist zur Strangoberfläche so eingestellt, daß der mit ihm vergleichmäßigte Tabakstrang immer noch eine beträchtliche Überschußmenge an Tabak enthält. Zwischen dem Paddelrad 43 und den Haltescheiben 26 ist ein Verdichtungsmittel 44 in Form eines in Pfeilrichtung 46 umlaufenden Nockenrades 47 mit an seinem Umfang gleichmäßig verteilten Verdichtungsnocken 48 angeordnet. Die Verdichtungsnocken 48 drücken bei der Rotation des Nockenrades 47 mit Abstand aufeinanderfolgende Strangabschnitte senkrecht zur Ebene des Strangförderers zusammen und verdichten den in diesen Abschnitten 49 enthaltenen Tabak auf definierte Weise.

Im Betrieb wird der in der Strangaufbauzone Z aufgeschauerte Tabakstrang 16 mit dem Paddelrad 43 zunächst durch Abnahme der an der Oberfläche des Strangs vorhandenen Erhebungen vergleichmäßigt, um definierte Strangverhältnisse zu schaffen. Der so definierte Faserstrang wird mit den Nocken 48 des Nockenrades 47 in gleichmäßigen Abständen verdichtet, so daß Strangabschnitte 49 höherer Tabakdichte entstehen. Dabei ist das Nockenrad 47 so weit in den Einlaufzwickel 51 der rotierenden Haltescheiben 26 verlegt, daß die verdichteten Abschnitte 49 des Strangs bis zur Überschußabnahme nicht mehr nennenswert expandieren können. In Figur 2 ist durch die Andeutung eines verdichteten Strangabschnitts 49a die Position angedeutet, in der sich der gerade aktive Nocken 48a (s.Fig.1) im Augenblick der Einwirkung auf den Tabakstrang befindet.

Dieser mit verdichteten Abschnitten 49 versehene Tabakstrang 16, der immer noch eine beträchtliche Menge an Überschußtabak enthält, läuft unter die Haltescheiben 26a und 26b wobei der Überschuß zwischen den Haltescheiben eingeklemmt und von dem rotierenden Kreismesser 32 abgeschnitten wird. Die abgeschnittenen Tabakfasern werden von der Abweiserfläche 37 des Abweiserkörpers 36 in eine bestimmte vorgegebene Richtung, die in den Figuren 2 und 3 mit 38 bezeichnet ist, abgelenkt, so daß sie auf einen Sammelförderer gelangen können, der sie in den Produktionsprozeß zurückfördert. Der vom Überschußtabak befreite Tabakstrang 16 wird auf dem Zigarettenpapierstreifen 21 abgelegt und mit dem Formatband 22 in die Formateinrichtung 19 bewegt, wo der Zigarettenpapierstreifen 21 in bekannter Weise um den Tabakstrang herumgelegt und geschlossen wird. Von dem so entstehenden umhüllten Zigarettenstrang werden durch Schnitte durch die verdichteten Strangabschnitte 49 hindurch Einzel- oder Mehrfachzigaretten mit Kopfverstärkungen an ihren Enden abgetrennt.

## Patentansprüche

1. Vorrichtung in einer Zigarettenstrangmaschine zum Abnehmen von überschüssigem Tabak von einem an einem Saugstrangförderer (1) in einem Tabakkanal (6) bewegten Tabakstrang (16) mit zwei in entgegengesetzten Richtungen umlaufenden, sich in einem der vorgesehenen Stranghöhe entsprechenden Abstand vom Saugstrangförderer (1) etwa in der Mitte des Tabakkanals (6) wenigstens annähernd mit ihrem Umfang berührenden Haltescheiben (26a, b), einem den Haltescheiben auf der dem Strang abgewandten Seite zugeordneten Abnahmemittel und einem Verdichtungsmittel (44) zum abschnittsweisen Verdichten des Tabakstrangs (16) vor der Überschußabnahme, dadurch gekennzeichnet, daß die Haltescheiben als ebene Kreisscheiben ausgebildet sind, daß das Abnahmemittel als um eine Messerachse (31) rotierendes Kreismesser (32) ausgebildet ist, dessen Schneidkante (39) den Berührungsbereich (33) der Haltescheiben (26a, b) auf deren dem Strang (16) abgewandter Seite durchläuft, und daß dem Kreismesser (32) ein Abweiserelement (34) in Gestalt eines um die Messerachse (31) umlaufenden Rotationskörpers (36) mit einer als Abweiserfläche (37) vorgesehenen axial verlaufenden Umfangsfläche zum Bewegen der vom Strang (16) abgenommenen Tabakteilchen (38) in bevorzugte Richtungen zugeordnet ist.

2. Vorrichtung nach Anspruch 1, dadurch gekennzeichnet, daß die Kreismesserachse (31) im wesentlichen normal zur Oberfläche des Strangförderers (2) verläuft.

3. Vorrichtung nach Anspruch 1 oder 2, dadurch gekennzeichnet, daß das Kreismesser (32) stirnseitig am Abweiserelement (34, 36) angebracht ist.

4. Vorrichtung nach Anspruch 1 oder 2, dadurch gekennzeichnet, daß die Abweiserfläche (37) des Rotationskörpers (36) im wesentlichen kegelstumpfförmig ausgebildet ist.

5. Vorrichtung nach Anspruch 1 oder 2, dadurch gekennzeichnet, daß die Abweiserfläche (37) als konkave Auskehlung der Umfangsfläche ausgebildet ist.

6. Vorrichtung nach einem der Ansprüche 1 bis 5, dadurch gekennzeichnet, daß im stromaufwärtigen Zwickelbereich (51) der Haltescheiben (26a, b) als Verdichtungsmittel (44) ein den Tabakstrang (16) in vorgegebenen Abständen verdichtendes umlaufendes Exzenterrad (47) vorgesehen ist.

7. Vorrichtung nach einem der Ansprüche 1 bis 6, dadurch gekennzeichnet, daß stromauf vor den Haltescheiben (26a, b) ein zweites Abnahmemittel (41) vorgesehen ist, das zur Vergleichmäßigung des Überschusses an Tabakteilchen einen Teil des ursprünglichen Überschusses vom Tabakstrang (16) abnimmt.

8. Vorrichtung nach einem der Ansprüche 1 bis 7, dadurch gekennzeichnet, daß das Abweiserelement (34) an seiner der Haltescheibenebene zugewandten Stirnseite eine als Kreismesser (32) wirkende, zu seiner Drehachse konzentrische Schneidkante (39) aufweist.

9. Vorrichtung nach Anspruch 8, dadurch gekennzeichnet, daß mindestens die Schneidkante (39) des Abweiserelementes (34) aus einem harten verschleißarmen Material besteht.

## Claims

1. Apparatus in a cigarette rod making machine for removing surplus tobacco from a tobacco rod (16) moving in a tobacco channel (6) on a suction rod conveyor (1), with two holding discs (26a, b) which rotate in opposite directions and are at least approximately in mutual contact by way of their periphery, roughly in the middle of the tobacco channel (6), at a distance from the suction rod conveyor (1) corresponding to the intended rod height, with a removal means associated with the holding discs on the side facing away from the rod, and with a compacting means (44) for compacting sections of the tobacco rod (16) before the removal of the surplus, characterized in that the holding discs are designed as plane circular discs, in that the removal means is designed as a circular knife (32) which rotates about a knife axis (31) and the cutting edge (39) of which passes through the contact region (33) of the holding discs (26a, b) on the side of the latter facing away from the rod (16), and in that a deflector element (34) in the form of a rotational body (36), which rotates about the knife axis (31) and has an axially running peripheral surface provided as the deflector surface (37) and intended for moving in preferred directions the tobacco particles (38) removed from the rod (16), is associated with the circular knife (32).

2. Apparatus according to Claim 1, characterized in that the circular knife axis (31) runs substantially normal to the surface of the rod conveyor (2).

3. Apparatus according to Claim 1 or 2, characterized in that the circular knife (32) is attached to an end face of the deflector element (34, 36).

4. Apparatus according to Claim 1 or 2, characterized in that the deflector surface (37) of the rotational body (36) is of substantially frustoconical design.

5. Apparatus according to Claim 1 or 2, characterized in that the deflector surface (37) is designed as a concave recess of the peripheral surface.

6. Apparatus according to one of Claims 1 to 5, characterized in that a rotating eccentric wheel (47) which compacts the tobacco rod (16) at preset intervals is provided, as the compacting means (44), in the upstream entry region (51) of the holding discs (26a, b).

7. Apparatus according to one of Claims 1 to 6, characterized in that a second removal means (41), which removes a portion of the original surplus from the tobacco rod (16) in order to even out the surplus of tobacco particles, is provided upstream of the holding discs (26a, b).

8. Apparatus according to one of Claims 1 to 7, characterized in that the deflector element (34) has, at its end face facing the plane of the holding discs, a cutting edge (39) which acts as the circular knife (32) and is concentric with its axis of rotation.

9. Apparatus according to Claim 8, characterized in that at least the cutting edge (39) of the deflector element (34) consists of a hard, wear-resistant material.

## Revendications

1. Dispositif dans une machine à former des boudins de cigarettes, pour enlever le tabac excédentaire d'un boudin de tabac (16) déplacé le long d'un transporteur de boudin à aspiration (1), dans un canal de tabac (6), comprenant deux disques de maintien (26a, b) en révolution selon deux directions opposées, en contact au moins approximativement avec leur périphérie, environ au centre du canal de tabac (6), à une distance du transporteur de boudin à aspiration (1) correspondant à la hauteur de boudin prévue, comprenant également un moyen d'enlèvement associé aux disques de maintien sur le côté opposé à celui où se trouve le boudin, et un moyen de compression (44) pour compacter le boudin de tabac (16) par secteurs, avant l'enlèvement de l'excédent, caractérisé en ce que les disques de maintien sont réalisés sous la forme de disques circulaires plans, en ce que le moyen d'enlèvement est réalisé sous forme de couteau circulaire (32) en rotation autour d'un axe de couteau (31) et dont le tranchant (39) balaye la zone de contact (33) des disques de maintien (26a, b) sur leur côté opposé à celui où se trouve le boudin de tabac (16), et en ce qu'au couteau circulaire (32) est associé un élément déflecteur (34) sous la forme d'un corps de rotation (36) en révolution autour de l'axe de couteau (31) et comportant une surface périphérique d'étendue axiale prévue en tant que surface de déflecteur (37), pour déplacer dans des directions préférentielles les particules de tabac (38) enlevées du boudin (16).

2. Dispositif selon la revendication 1, caractérisé en ce que l'axe de couteau circulaire (31) s'étend sensiblement de manière normale à la surface du transporteur de boudin (2).

3. Dispositif selon la revendication 1 ou 2, caractérisé en ce que le couteau circulaire (32) est placé frontalement sur l'élément déflecteur (34, 36).

4. Dispositif selon la revendication 1 ou 2, caractérisé en ce que la surface de déflecteur (37) du corps de rotation (36) présente une configuration sensiblement en forme de tronc de cône.

5. Dispositif selon la revendication 1 ou 2, caractérisé en ce que la surface de déflecteur (37) est réalisée en tant que partie creusée concave de la surface périphérique.

6. Dispositif selon l'une des revendications 1 à 5, caractérisé en ce que dans la zone en coin (51) en amont des disques de maintien (26a, b), il est prévu en guise de moyen de compression (44), une roue à excentrique (47) compactant le boudin de tabac (16) selon des intervalles prédéterminés.

7. Dispositif selon l'une des revendications 1 à 6, caractérisé en ce qu'en amont des disques de maintien (26a, b) est prévu un second moyen d'enlèvement (41), qui enlève une part de l'excédent initial du boudin de tabac (16) pour uniformiser l'excédent en particules de tabac.

8. Dispositif selon l'une des revendications 1 à 7, caractérisé en ce que l'élément déflecteur (34) présente sur son côté frontal dirigé vers les disques de maintien, un tranchant (39) concentrique à son axe de rotation et agissant en tant que couteau circulaire (32).

9. Dispositif selon la revendication 8, caractérisé en ce qu'au moins le tranchant (39) de l'élément déflecteur (34) est réalisé en un matériau dur, de bonne tenue à l'usure.
